# EUROPÄISCHE PATENTANMELDUNG

(11) **EP 0 997 522 A1**
(43) Veröffentlichungstag der Anmeldung: **03.05.2000**
(21) Anmeldenummer: 99120731.7
(22) Anmeldetag: 20.10.1999
(51) Int. Cl.: C11D 1/74, C11D 1/83, C11D 17/00

(54) **Light duty liquid-Reinigungsmittel**

(30) Priorität: 31.10.1998 DE 19850222
(71) Anmelder: Clariant GmbH, 65929 Frankfurt am Main (DE)
(72) Erfinder: Littau, Cheryl Ann, Dr., Charlotte, NC 28269 (US)

(57) **Zusammenfassung**

Es werden light duty liquid Reinigungsmittel beansprucht, die anionische Tenside sowie Fettsäurealkylesteralkoxylate der Formel 1

R¹ - COO(AO)ₘ - R²

enthalten,
worin R¹ eine verzweigte oder geradkettige Alkyl- oder Alkenylgruppe mit 5 bis 22, vorzugsweise 7 bis 17 Kohlenstoffatomen, R² eine geradkettige oder verzweigte Alkylkette mit 1 bis 6 C-Atomen, vorzugsweise 1 oder 2 C-Atomen, AO für eine C₂-C₄-Alkylenoxydeinheit und m eine Zahl von 1 bis 20, vorzugsweise 4 bis 12, insbesondere 5 bis 10 bedeutet.

## Beschreibung

Die Erfindung betrifft "light duty liquid" (LDL) Reinigungsmittel, insbesondere Handgeschirrspülmittel und Haushaltsreinigungsmittel, enthaltend Fettsäurealkylesteralkoxylate als besonders hautfreundliches, umweltverträgliches Tensid mit einem sehr guten Waschvermögen und gutem Löslichkeitsverhalten.

An moderne Haushaltsreinigungsmittel und Geschirrspülmittel werden hohe Ansprüche gestellt: Sie müssen ein gutes Reinigungsvermögen gegenüber Schmutz und Fett haben, aber auch umweltverträglich sein.
Zunehmende Hautunverträglichkeiten und allergische Reaktionen erfordern die Entwicklung neuer Tenside/Tensidgemische und/oder den Einsatz alternativer Substanzen, insbesondere für Reinigungsmittel, die täglich eingesetzt werden und mit der Haut in Kontakt kommen.
Zur Minimierung von Transport-, Lager- und Verpackungskosten, sowie zur Verbesserung der Handhabung für den Verbraucher kommen moderne Reinigungs-und Geschirrspülmittel mit hohen Konzentrationen an Waschaktivsubstanzen in den Handel. Hochkonzentrierte Zubereitungen erfordern aber den Einsatz von Lösungsmitteln und/oder Hydrotropen, die die unterschiedlichen Bestandteile in Lösung bringen, eine klare und homogene Formulierung mit geeigneten Viskositäten bewirken und zugleich Gelbildung bei der Herstellung oder Lagerung der Mittel vermeiden sollen. Üblicherweise werden hierfür nichtoberflächenaktive organische Lösungsmittel, wie Ethanol, Glykol, Polyglykole oder Lösungsvermittler, beispielsweise Alkylbenzolsulfonate mit niedrigen Kettenlängen, wie zum Beispiel Toluol- oder Xylensulfonat eingesetzt. Wünschenswert ist, auf solche Verbindungen verzichten zu können, die kein oder wenig Waschaktivvermögen zeigen.

Es wurde nun gefunden, daß der Einsatz von Fettsäurealkylesteralkoxylaten in light duty liquid-Formulierungen es ermöglicht, auf organische Lösungsmittel, wie Ethanol oder Glycole und Hydrotrope zu verzichten oder diese deutlich zu reduzieren und dennoch eine günstige Viskositätseinstellung (100 cps bis 1000 cps) zu erreichen. Die Gefahr der Gelbildung bei längerer Lagerung durch langsames Verdampfen des Lösungsvermittlers besteht hier nicht. Gleichzeitig bewirkt der Einsatz von Fettsäurealkylesteralkoxylaten in LDL-Formulierungen eine gute Hautfreundlichkeit bei gutem Waschvermögen.

Gegenstand der Erfindung sind light duty liquid-Reinigungsmittel, insbesondere flüssige Handgeschirrspülmittel und Haushaltsreinigungsmittel, enthaltend anionische Tenside sowie Fettsäurealkylesteralkoxylate der Formel 1

R¹-COO(AO)ₘ-R²

worin R¹ eine verzweigte oder geradkettige Alkyl- oder Alkenylgruppe mit 5 bis 22, vorzugsweise 7 bis 17 Kohlenstoffatomen, R² eine geradkettige oder verzweigte Alkylkette mit 1 bis 6 C-Atomen, vorzugsweise 1 oder 2 C-Atomen, AO für eine C₂-C₄-Alkylenoxydeinheit und m eine Zahl von 1 bis 20, vorzugsweise 4 bis 12, insbesondere 5 bis 10 bedeutet.

Diese Fettsäurealkylesteroxalkylate werden nach an sich bekannten Verfahren hergestellt, nämlich entweder durch Oxalkylierung von Fettsäurealkylestern in Gegenwart eines geeigneten Katalysators oder Katalysatorsystems wie z.B. Kaliumhydroxid oder Natriummethylat oder durch Veresterung von oxalkylierten Alkoholen mit Fettsäuren in Gegenwart eines sauren Katalysators wie Schwefelsäure, p-Toluolsulfonsäure, Alkansulfonsäuren, Alkylarylsulfonsäure, ZnCl₂, Phosphorsäure.

Vorzugsweise werden solche Verbindungen der Formel 1 eingesetzt, die eine enge Bandbreite des Polyalkoxylierungsgrades aufweisen (sogenannte "narrow range"-Oxalkylate), insbesondere solche narrow-range Oxalkylate der Formel 1, die weniger als 14 Gew.-% an Verbindungen mit einem Gehalt von nicht mehr als (a - 3) -AO-Gruppen und weniger als 16 Gew.-% an Verbindungen mit einem Gehalt von nicht unter (a + 3) -AO-Gruppen, wobei a die Anzahl der -AO-Gruppen mit der maximalen Häufigkeit bezeichnet, enthalten. Diese Definition soll im folgenden für eine Verbindung der Formel mit der maximalen Häufigkeit der -AO-Gruppen von 10 (a = 10) näher erläutert werden. Für diesen Fall soll die Menge der alkoxylierten analogen Verbindungen, die 7 und weniger als 7 -AO-Gruppen enthalten (a - 3), weniger als 14 Gew.-% betragen. Umgekehrt soll die Menge der alkoxylierten Verbindungen mit einem Alkoxylierungsgrad von 13 oder mehr als 13 weniger als 16 Gew.-% betragen.

Derartige narrow-range Fettsäurealkylesteroxalkylate werden erhalten, wenn man die Oxalkylierungsreaktion in Gegenwart folgender Katalysatoren durchführt:

Erdalkalisalze von Monoestern aus Dicarbonsäuren und oxalkylierten Alkoholen gemäß EP-A-337 239.Die nicht veresterte Carboxylgruppe ist dabei vollständig in die Form des Erdalkalisalzes überführt.
Teilneutralisierte Ca-Salze von mit C₈-C₃₀-Alkylresten substituierten Bernsteinsäurehalbestern (EP-A-657 410); Alkali- und Erdalkalimetallverbindungen aus der Gruppe der Hydroxide, Oxide und Alkoholate (EP-A-0 335 295); Ca/Al-haltiges bzw. Ca/Ti-haltiges Katalysatorsystem (US-A-5 220 046).

Besonders geeignete Alkoxilierungskatalysatoren sind teilneutralisierte Erdalkalisalze von Dicarbonsäurehalbestern wie in DE 198 07 991.5 beschrieben.

Als nichtionische Tenside können diese Fettsäurealkylesteralkoxylate in den erfindungsgemäßen Mitteln allein oder im Gemisch mit anderen nichtionischen Tensiden, beispielsweise mit Alkyl- und/oder Alkenyloligoglykosiden, Fettalkoholpolyglycolethern, Alkylphenolpolyglycolethern, Fettsäurepolyglykolestern, Fettsäureamidpolyglycolethern, Fettaminpolyglycolethern, alkoxylierte Triglyceriden, Fettsäureglucamiden, Polyölfettsäureestern, Zuckerestern, Sorbitanestern und Polysorbaten und/oder alkoxylierten Fettalkoholen eingesetzt werden. Der Anteil der nichtionischen Tenside insgesamt an der Gesamtmenge aller Tenside in den erfindungsgemäßen LDL-Reinigungsmitteln beträgt im allgemeinen 1 bis 50 Gew.-%, der Anteil der Fettsäurealkylesteroxalkylate an der Gesamtmenge der nichtionischen Tenside beträgt ungefähr 75 bis 100 Gew.-%.

Neben den voranstehend beschriebenen nichtionischen Tensiden enthalten die erfindungsgemäßen LDL-Formulierungen auch anionische Tenside in Mengen von ungefähr 50 bis 99 Gew.-%, bezogen auf die Gesamtmenge aller Tenside. Bevorzugte anionische Tenside sind C₈-C₂₀-Fettsäure-alpha-methylestersulfonate, Alkylethersulfate und sek. Alkansulfonate.

Die in den erfindungsgemäßen Mitteln eingesetzten Alkylethersulfate sind wasserlösliche Salze oder Säuren der Formel RO(A)ₘSO₃M, worin R einen unsubstituierten C₁₀-C₂₄-Alkyl- oder C₁₀-C₂₄-Hydroxyalkylrest, bevorzugt einen C₁₂-C₂₀-Alkyl- oder C₁₂-C₂₀-Hydroxyalkylrest, besonders bevorzugt C₁₂-C₁₈-Alkyl- oder C₁₂-C₁₈-Hydroxyalkylrest darstellt. "A" ist eine Ethoxy- oder Propoxyeinheit, m ist eine Zahl größer als 0, vorzugsweise zwischen 0,5 und ca. 6, besonders bevorzugt zwischen ca. 0,5 und ca. 3 und M ist ein Wasserstoffatom oder ein Kation wie z.B. ein Metallkation (z.B. Natrium, Kalium, Lithium, Calcium, Magnesium, etc.), Ammonium oder ein substituiertes Ammoniumkation. Spezifische Beispiele von substituierten Ammoniumkationen sind Methyl-, Dimethyl-, Trimethylammonium- und quaternäre Ammoniumkationen, wie Tetramethylammonium und Dimethylpiperidiniumkationen sowie solche, die von Alkylaminen, wie Ethylamin, Diethylamin, Triethylamin abgeleitet sind. Als Beispiele für diese Alkylethersulfate seien genannt C₁₂-C₁₈-Alkyl-polyethoxylat(1,0)sulfat, (C₁₂-C₁₈E(1,0)M), C₁₂-C₁₈-Alkyl-polyethoxylat(2,25)sulfat (C₁₂-C₁₈E(2,25)M), C₁₂-C₁₈-Alkyl-polyethoxylat(3,0)sulfat (C₁₂-C₁₈E(3,0)M), C₁₂-C₁₈-Alkyl-polyethoxylat(4,0)sulfat (C₁₂-C₁₈E(4,0)M).

Bei den sekundären Alkansulfonaten kann die Alkylgruppe entweder gesättigt oder ungesättigt, verzweigt oder linear und gegebenenfalls mit einer Hydroxylgruppe substituiert sein. Die Sulfogruppe ist statistisch über die gesamte C-Kette verteilt, wobei die primären Methylgruppen am Kettenanfang und Kettenende keine Sulfonatgruppen besitzen. Die bevorzugten sekundären Alkansulfonate enthalten lineare Alkylketten mit 9 bis 25 Kohlenstoffatomen, bevorzugt von 10 bis 20 Kohlenstoffatome und besonders bevorzugt 13 bis 17 Kohlenstoffatome. Das Kation ist Natrium, Kalium, Ammonium, Mono-, Di- oder Triethanolammonium, Calcium oder Magnesium und Mischungen davon. Natrium als Kation ist der Einfachheit halber bevorzugt.

Neben diesen oder anstelle dieser bevorzugten anionischen Tenside können die erfindungsgemäßen LDL-Formulierungen auch andere Typen von anionischen Tensiden innerhalb der oben angegebenen Grenzwerte enthalten, wie zum Beispiel Alkylsulfate, -Sulfonate, -Carboxylate, -Phosphate und Mischungen aus den genannten Verbindungen. Geeignete Kationen sind z.B. Natrium, Kalium, Calcium oder Magnesium, sowie Ammonium, substituierte Ammoniumverbindungen, einschließlich Mono-, Di- oder Triethanolammoniumkationen, sowie Mischungen dieser Kationen. Die anionischen Tenside, die für die vorliegende Erfindung geeignet sind, weisen Tensideigenschaften auf und sind wasserlöslich oder in Wasser dispergierbar.

Alkylsulfate sind hier wasserlösliche Salze oder Säuren der Formel ROSO₃M, worin R bevorzugt ein C₁₀-C₂₄-Kohlenwasserstoffrest, bevorzugt ein Alkyl oder Hydroxyalkylrest mit C₁₀-C₂₀-Alkylkomponenten, besonders bevorzugt ein C₁₂-C₁₈-Alkyl- oder Hydroxyalkylrest darstellt. M ist Wasserstoff oder ein Kation, z.B. Natrium, Kalium, Lithium oder Ammonium oder substituiertes Ammonium, z.B. Methyl-, Dimethyl- und Trimethylammoniumkationen und quaternäre Ammoniumkationen, wie Tetramethylammonium- und Dimethylpiperidiniumkationen und quartäre Ammoniumkationen, abgeleitet von Alkylaminen wie Ethylamin, Diethylamin, Triethylamin und Mischungen davon.

Ein weiteres geeignetes anionisches Tensid ist Alkylbenzolsulfonat. Die Alkylgruppe kann entweder gesättigt oder ungesättigt, verzweigt oder linear und gegebenenfalls mit einer Hydroxylgruppe substituiert sein.

Die bevorzugten Alkylbenzolsulfonate enthalten lineare Alkylketten mit 9 bis 25 Kohlenstoffatomen, bevorzugt von 10 bis 13 Kohlenstoffatomen, das Kation ist Natrium, Kalium, Ammonium, Mono-, Di- oder Triethanolammonium, Calcium oder Magnesium und Mischungen davon.

Weitere geeignete anionische Tenside sind Carboxylate, z.B. Fettsäureseifen und vergleichbare Tenside. Die Seifen können gesättigt oder ungesättigt sein und können verschiedene Substituenten, wie Hydroxylgruppen oder Alpha-Sulfonatgruppen enthalten. Bevorzugt sind lineare gesättigte oder ungesättigte Kohlenwasserstoffreste als hydrophobe Komponente in den Seifen. Üblicherweise enthalten die hydrophoben Komponenten 6 bis 30 Kohlenstoffatome, bevorzugt 10 bis 18 Kohlenstoffatome.
Weitere anionische Tenside sind Salze von Acylaminocarbonsäuren, die durch Umsetzung von Fettsäurechloriden mit Natriumsarkosinat im alkalischen Medium entstehen (Acylsarcosinate) sowie Fettsäure-Eiweiß-Kondensationsprodukte, die durch Umsetzung von Fettsäurechloriden mit Oligopeptiden erhalten werden. Tensidcharakter haben auch die Salze von Alkylsulfamidocarbonsäuren und die Salze von Alkyl- und Alkylarylethercarbonsäuren.

Andere anionische Tenside, die nützlich für den Einsatz in Wasch- und Reinigungsmitteln sind, sind C₈-C₂₄-Olefinsulfonate, sulfonierte Polycarboxylsäuren, hergestellt durch Sulfonierung der Pyrrolyseprodukte von Erdalkalimetallcitraten, wie z.B. beschrieben in GB 1 082 179, Alkylglycerinsulfate, Fettacylglycerinsulfate, Oleylglycerinsulfate, Alkylphenolethersulfate, primäre Paraffinsulfonate, Alkylphosphate, Alkyletherphosphate, Isethionate, wie Acylisethionate, N-Acyltauride, Alkylsuccinamate, Sulfosuccinate, Monoester der Sulfosuccinate (besonders gesättigte und ungesättigte C₁₂-C₁₈-Monoester) und Diester der Sulfosuccinate (besonders gesättigte und ungesättigte C₁₂-C₁₈-Diester), Acylsarcosinate, Sulfate von Alkylpolysacchariden wie Sulfate von Alkylglycosiden, verzweigte primäre Alkylsulfate und Alkylpolyethoxycarboxylate wie die der Formel RO(CH₂CH₂)ₖCH₂COO-M+ worin R ein C₈-C₂₂-Alkyl, k eine Zahl von 0 bis 10 und M ein lösliches Salz bildendes Kation ist. Harzsäuren oder hydrierte Harzsäuren, wie Rosin oder hydriertes Rosin oder Tallölharze und Tallölharzsäuren sind ebenfalls einsetzbar. Weitere Beispiele sind in "Surface Active Agents and Detergents" (Vol. I und II, Schwartz, Perry und Berch) beschrieben. Eine Vielzahl solcher Tenside sind auch in US 3 929 678 beschrieben.

Typische Beispiele für anionische Tenside sind auch Alkylethersulfonate, Glycerinethersulfonate, Sulfofettsäuren, Fettalkoholethersulfate, Glycerinethersulfate, Hydroxymischethersulfat, Fettsäureamid-(ether)sulfate, Mono-und Dialkylsulfosuccinate, Mono- und Dialkylsulfosuccinamate, Sulfotriglyceride, Amidseifen, Alkyloligoglucosidsulfate, Alkylaminozuckersulfate und Alkyl-(ether)phosphate. Sofern die anionischen Tenside Polyglycoletherketten enthalten, können sie eine konventionelle oder auch eingeengte Homologenverteilung aufweisen.

Desweiteren können in den erfindungsgemäßen Mitteln schaumverstärkende Co-Tenside aus der Gruppe Alkylbetaine, Alkylamidobetaine, Aminopropionate, Aminoglycinate, Imidazoliniumbetaine und Sulfobetaine, Aminoxide und Fettsäurealkanolamide oder Polyhydroxyamide in den Gewichtsmengen 1 bis 18 % eingesetzt werden.

In einer bevorzugten Ausführungsform wird neben den Fettsäurealkylesterethoxylaten und gegebenenfalls anderen nichtionischen Tensiden, sek. C₈-C₂₁-, insbesondere C₁₂-C₁₈-Alkansulfonat, beispielsweise das unter dem Handelsnamen Hostapur® SAS (Clariant GmbH) erhältliche Produkt, gegebenenfalls im Gemisch mit C₁₂-C₁₄-Alkyltriglycolethersulfat, Na-Salz (Genapol® ZRO, Clariant GmbH) und Cocoamidopropylbetain (Genagen® CAB, Clariant GmbH) in den erfindungsgemäßen LDL-Formulierungen eingesetzt.

Die Gesamtmenge aller Tenside (nichtionische und anionische) beträgt im allgemeinen 15 bis 70, vorzugsweise 15 bis 55 Gew.-%, bezogen auf das Gesamtgewicht der LDL-Formulierungen.

Die erfindungsgemäßen Formulierungen enthalten, je nach Anwendungszweck, neben den genannten Tensiden noch die jeweils spezifischen und üblichen Hilfs-und Zusatzstoffe, beispielsweise Builder, Salze, Lösungsvermittler, Enzyme, Verdickungsmittel, Konservierungsmittel, Duft- und Farbstoffe, Perlglanzmittel, Emulgatoren und Sequestriermittel.

Als organische und anorganische Gerüststoffe (Builder) eignen sich neutral oder insbesondere alkalisch reagierende Salze, die Calciumionen ausfällen oder komplex binden können. Geeignete und insbesondere ökologisch unbedenkliche Buildersubstanzen, wie feinkristalline, synthetische wasserhaltige Zeolithe vom Typ NaA, die ein Calciumbindevermögen im Bereich von 100 bis 200 mg CaO/g aufweisen, finden eine bevorzugte Verwendung. Zeolith und die Schichtsilikate können in einer Menge bis zu 20 Gew.-% im Mittel enthalten sein. Brauchbare organische Gerüststoffe sind beispielsweise die bevorzugt in Form ihrer Natriumsalze eingesetzten Percarbonsäuren, wie Citronensäure und Nitriloacetat (NTA), Ethylendiamintetraessigsäure, sofern ein derartiger Einsatz aus ökologischen Gründen nicht zu beanstanden ist. Analog hierzu können auch polymere Carboxylate und deren Salze eingesetzt werden. Hierzu gehören beispielsweise die Salze homopolymerer oder copolymerer Polyacrylate, Polymethylacrylate und insbesondere Copolymere der Acrylsäure mit Maleinsäure, und auch Polyvinylpyrrolidon und Urethane. Die relative Molekülmasse der Homopolymeren liegt im allgemeinen zwischen 1000 und 100 000, die der Copolymeren zwischen 2000 und 200 000, vorzugsweise 50 000 bis 120 000, bezogen auf die freie Säure, insbesondere sind auch wasserlösliche Polyacrylate geeignet, die beispielsweise mit etwa 1 % eines Zucker-Polyallylethers quervernetzt sind und die eine relative Molekülmasse oberhalb einer Million besitzen. Beispiele hierfür sind die unter dem Namen Carbopol® 940 und 941 erhältlichen Polymere. Die quervernetzten Polyacrylate werden in Mengen nicht über 1 Gew.-%, vorzugsweise in Mengen von 0,2 bis 0,7 Gew.-% eingesetzt. Diese Gerüstsubstanzen können in Mengen bis zu 5 Gew.-% eingesetzt werden.

Die gewünschte Viskosität der Mittel kann durch Zugabe von Wasser und/oder organischen Lösungsmitteln oder durch Zugabe einer Kombination aus organischen Lösungsmitteln und Verdickungsmitteln eingestellt werden.

Prinzipiell kommen als organische Lösungsmittel alle ein- oder mehrwertigen Alkohole in Betracht. Bevorzugt werden Alkohole mit 1 bis 4 Kohlenstoffatomen, wie Methanol, Ethanol, Propanol, Isopropanol, geradkettiges und verzweigtes Butanol, Glycerin und Mischungen aus den genannten Alkoholen eingesetzt. Weitere bevorzugte Alkohole sind Polyethylenglykole mit einer relativen Molekülmasse unter 2000. Insbesondere ist ein Einsatz von Polyethylenglykol mit einer relativen Molekülmasse zwischen 200 und 600 und in Mengen bis zu 45 Gew.-% und von Polyethylenglykol mit einer relativen Molekülmasse zwischen 400 und 600 in Mengen von 5 bis 25 Gew.-% bevorzugt. Eine vorteilhafte Mischung aus Lösungsmitteln besteht aus monomerem Alkohol, beispielsweise Ethanol und Polyethylenglykol im Verhältnis 0,5 : 1 bis 1,2 : 1.

Weitere geeignete Lösungsmittel sind beispielsweise Triacetin (Glycerintriacetat) und 1-Methoxy-2-propanol.

Als Verdickungsmittel werden bevorzugt gehärtetes Rizinusöl, Salze von langkettigen Fettsäuren, die vorzugsweise in Mengen von 0 bis 5 Gew.-% und insbesondere in Mengen von 0,5 bis 2 Gew.-% eingesetzt werden, beispielsweise Natrium-, Kalium-, Aluminium-, Magnesium- und Titan-stearate oder die Natrium und/oder Kalium-Salze der Behensäure, sowie Polysaccharide, insbesondere Xanthan-Gum, Guar-Guar, Agar-Agar, Alginate und Tylosen, Carboxymethylcellulose und Hydroxyethylcellulose, ferner höhermolekulare Polyethylenglycolmono- und -diester von Fettsäuren, Polyacrylate, Polyvinylalkohol und Polyvinylpyrrolidon sowie Elektrolyte wie Kochsalz und Ammoniumchlorid.

Als Enzyme kommen solche aus der Klasse der Proteasen, Lipasen, Amylasen bzw. deren Gemisch in Frage. Ihr Anteil kann 0,2 bis 1 Gew.-% betragen. Die Enzyme können an Trägersubstanzen adsorbiert werden und/oder in Hüllsubstanzen eingebettet sein.

Als Konservierungsmittel eignen sich beispielsweise Phenoxyethanol, Formaldehydlösung, Pentandiol oder Sorbinsäure.

Als Perlglanzmittel kommen beispielsweise Glycoldistearinsäureester wie Ethylenglycoldistearat, aber auch Fettsäuremonoglykolester in Betracht.

Als Salze bzw. Stellmittel kommen beispielsweise Natriumsulfat, Natriumcarbonat oder Natriumsilikat (Wasserglas) in Betracht.

Als typische Einzelbeispiele für weitere Zusatzstoffe sind Natriumborat, Stärke, Saccharose, Polydextrose, RAED, Stilbenverbindungen, Methylcellulose, Toluolsulfonat, Cumolsulfonat, Seifen und Silicone zu nennen.

Die erfindungsgemäßen Produkte zeichnen sich durch eine sehr gute Lagerstabilität und gute Hautfreundlichkeit bei gleichzeitig hohem Reinigungsvermögen aus.

Nachfolgende Beispiele sollen die Erfindung näher erläutern ohne sie darauf einzuschränken.

### Beispiele

Alle Prozentangaben sind Gewichtsprozente.

### Beispiel 1

### Handgeschirrspülmittel

Zusammensetzung:

| | | |
|---|---|---|
| A | Genapol ZRO | 4,90 % |
| | C₁₂-C₁₄ + 7.5 EO MEE | 6,00 % |
| | Hostapur SAS 60 | 14,70 % |
| | Genagen CAB | 2,40 % |
| B | E-Wasser | ad 100 % |
| C | Acticide SPX-(L) | 0,20 Gew.-% |

Die Gewichtsprozente beziehen sich auf jeweils 100 % Waschaktivsubstanz

### Beispiel 2

### Handgeschirrspülmittel, Konzentrat

Zusammensetzung:

| | | |
|---|---|---|
| A | Genapol LRO | 20,4 % |
| | C₁₂-C₁₄ + 7.5 EO MEE | 10,2 % |
| | C₁₀-C₁₄-LAS | 12,3 % |
| | Genagen CAB | 3,0 % |
| | Alkanolamid | 1,7 % |
| | Ethanol | 8,5 % |
| B | Wasser | ad 100 % |
| C | Acticide SPX-(L) | 0,20 Gew.-% |

Die Gewichtsprozente beziehen sich auf jeweils 100 % Waschaktivsubstanz

### Beispiel 3

### Handgeschirrspülmittel

| | | |
|---|---|---|
| A | Hostapur SAS 60 | 20,50 % |
| | Genapol LRO | 4,00 % |
| | Genagen LAB | 0,50 % |
| | C₈-C₁₈ + 8 EO MEE | 6,00 % |
| B | Wasser | ad 100 % |
| C | Acticide SPX-(L) | 0,20 Gew.-% |

Die Gewichtsprozente beziehen sich auf jeweils 100 % Waschaktivsubstanz

### Beispiel 4

### Hochkonzentriertes LDL-Reinigungsmittel

| | | |
|---|---|---|
| A | Hostapur SAS 60 | 33,0 % |
| | Genapol LRO flüssig | 30,0 % |
| | Fettalkanolamid | 2,0 % |
| | C₈-C₁₈ + 8 EO MEE | 6,6 % |
| | NaCl | 0,5 % |
| | Na₂SO₄ | 1,5 % |
| | Toluolsulfonat, Na-Salz | 0,5 % |
| B | Wasser | |
| C | Acticide SPX-(L) | 0,20 Gew.-% |

### Herstellung:

Alle Komponenten von A wurden nacheinander in B eingerührt. Abschließend durch Zugabe von C konserviert.

### Beispiel 5

### Feinwaschmittel für die Handwäsche

| | | |
|---|---|---|
| A | Genapol DU 80 | 6,0 % |
| | Fettsäuremischung | 5,0 % |
| | (Prifac 7949: Palmkernöl-/Ölsäure Kaliumhydroxid (w= 85%) | 0,8 % |
| | Triethanolamin | 0,69 % |
| Die Gewichtsprozente beziehen sich auf jeweils 100 % Waschaktivsubstanz. | | |
| B | Wasser (ca. 50°C) | |
| C | Hostapur SAS 60 | 5,10 % |
| | Tri-Natriumcitrat-2-hydrat | 5,00 % |
| D | Ethanol | 2,00 % |
| | Citronensäure-1-hydrat | 0,20 % |
| | C₈-C₁₈ + 7,5 EO NRMEE | 6,00 % |
| E | Acticide SPX-(L) | 0,20 % |

### Herstellung

Komponenten von A wurden vermischt, B dazugegeben und gut gelöst. Danach wurden die Komponenten von C eingerührt und auf Raumtemperatur abgekühlt. Komponenten von D wurden nacheinander hinzugefügt, abschließend durch Zugabe von E konserviert.

### Chemische Beschreibung der eingesetzten Handelsprodukte

| | |
|---|---|
| Hostapur®SAS 60: | sekundäres Natriumalkansulfonat (ca. 60 % WAS) |
| Genapol® LRO: | C₁₂-C₁₄-Natriumalkyldiglycolethersulfat (ca. 30 % WAS) |
| Genagen®LAB: | C₁₂-C₁₄-Alkyldimethylbetain (ca. 30 % WAS) |
| Genagen® CAB: | Cocoamidopropylbetain |
| Genapol DU 080: | C₁₁ Oxoalkoholpolyglykolether mit 8 Ethylenoxid |
| Genapol ZRO | C₁₂-C₁₄-Natriumalkyltriglycolethersulfat (ca. 30 % WAS) |
| C₁₂-C₁₄ + 7,5 EO MEE | C₁₂-C₁₄-Fettsäuremethylesterethoxylat (7,5 EO) |
| C₈-C₁₈ + 8 EO MEE | C₈-C₁₈-Fettsäuremethylesterethoxylat (8 EO) |
| C₈-C₁₈ + 7,5 EO MEE | C₈-C₁₈-Fettsäuremethylesterethoxylat (7,5 EO) |
| C₈-C₁₈ + 7,5 EO NRMEE | C₈-C₁₈-Fettsäuremethylesterethoxylat (7,5 EO) -narrow range Produkt |
| C₁₀-C₁₄-LAS | Lineares C₁₀-C₁₄-Alkylbenzolsulfonat, Na-Salz |

Die obengenannten Produkte sind Handelsprodukte der Clariant GmbH
Alkanolamid Kokosfettsäurediethanolamid
Acticide® SPX-(L) Konservierungsmittel
Handelsprodukt der Fa. Thor Chemie GmbH, Speyer

### Anwendungstechnische Ergebnisse

Das Reinigungsvermögen der Geschirrspülmittel wurde nach dem sogenannten "Mini-Plate" Test, die Hautfreundlichkeit der erfindungsgemäßen Mittel nach dem "Zein-Test" ermittelt und mit den Referenzformulierungen 1 und 2 verglichen.

### Referenzformulierung 1

Zusammensetzung:

| | | |
|---|---|---|
| A | Genapol ZRO | 7,00 Gew.-% |
| | Hostapur SAS 60 | 21,00 Gew.-% |
| B | E-Wasser | ad 100 Gew.-% |

### Referenzformulierung 2

Zusammensetzung:

| | | |
|---|---|---|
| A | Genapol LRO | 21,8 % |
| | C₁₀-C₁₄-LAS | 13,2 % |
| | Alkanolamid | 1,7 % |
| | Ethanol | 8,5 % |
| B | E-Wasser | ad 100 % |

**Tabelle**

| Mini-Plate- und Zein-Testergebnisse | | | |
|---|---|---|---|
| Formulierung | Mini-Plate | Viskosität mPas (nach Brookfield) | Zein-Test/mg N/100 ml |
| Beispiel 1 | 16 | 300 | 161 |
| Referenz 1 | 16 | 390 | 263 |
| Beispiel 2 | 31 | 292 | 179 |
| Referenz 2 | 34 | gel | 203 |

Mini-Plate Test: Prüfung der schaumstabilisierenden Eigenschaften von Spülmitteln
Prinzip:
   Durch Einbringen von mit Fett und Stärke (je 4,125 Gew.-% Butter, Creme fraiche, Margarine, Olivenöl, Palmin, Rindertalg, Schweineschmalz, Sonnenblumenöl, 17 Gew.-% Roggenvollkornmehl, 5 Gew.-% Milchpulver, 45 Gew.-% Wasser, Farbmittel) beschmutzten Mini-Plates wird der vorher durch ein Umwälzgerät erzeugte Schaum (Uhrglas) einer Spüllösung zerstört.

Zur Durchführung des Mini-Plate Tests wiegt man 1,50 g der oben beschriebenen Anschmutzung auf je einem Uhrglas ab und verteilt sie mit Hilfe eines Löffels und eines Glasstabes während des Abwiegens auf dem Uhrglas. Es werden auf diese Weise 15 bis 20 Uhrgläser vorbereitet. Die Anschmutzung wird bei Raumtemperatur 30 Minuten angetrocknet.
Man legt in einer 3 Liter fassenden Kristallisierschale 2,00 g Produkt (bei einem WAS-Gehalt unter 25 %) bzw. 1,00 g Produkt (bei einem WAS-Gehalt über 25 %) vor und gibt 2500 ml ca. 50°C heißes Trinkwasser dazu. Diese Lösung wird in eine 5 l Kunststoffschüssel überführt, in die bereits das Umwälzgerät eintaucht, wobei zu beachten ist, daß sich das Spülmittel gut gelöst hat. Nach Einschalten der Heizplatte wird die Anfangstemperatur (Soll: 47 +/- 2°C) ermittelt und mit einem über einen Rührmotor betriebenen Umwälzgerät mit einer Umdrehungszahl von 300 rpm 1 Minute lang Schaum erzeugt. Danach entfernt man 20 bis 25 Sekunden bei laufendem Umwälzgerät mit der Spülbürste die Anschmutzung von einem Uhrglas.

Anschließend werden die Walzen und der Schüsselboden mit der Spülbürste 35 bis 45 Sekunden lang bei weiterhin eingeschalteten Umwälzgerät von sich absetzendem Schmutz befreit. Dieser Vorgang (Spülen je eines Uhrglases sowie Reinigen von Walzen und Schüssel) wird solange wiederholt, bis der Schaum zerfällt und sich bei kurzzeitigem Abstellen des Umwälzgerätes keine zusammenhängende Schaumdecke mehr bildet.

Die Anzahl der gereinigten Mini-Plates ist proportional der Menge an eingebrachtem Fett und Stärke und wird als Maß für die Spülleistung der Spülflotte angegeben.

### Bestimmung des Zeinwertes

### Prinzip

Die Löslichkeit von Zein, einem Protein aus der Hüllsubstanz des Maiskornes, in Tensidlösungen stellt ein Maß für die Hautverträglichkeit von Tensiden dar. Beim Zeintest besteht eine Beziehung zwischen der gelösten Zeinmenge durch Tensidlösungen und dem Vermögen dieser Tensidlösungen, die äußersten Epidermisschichten anzulösen. Die Bestimmung der durch das Tensid gelösten Menge an Zein erfolgt über die Bestimmung des im Zein enthaltenen Stickstoffs nach Kjeldahl. Je höher der Stickstoff-Wert umso höher der Anteil des gelösten Zeins und umso schlechter die Hautverträglichkeit.

## Patentansprüche

1. Light duty liquid Reinigungsmittel enthaltend anionische Tenside sowie Fettsäurealkylesteralkoxylate der Formel 1
R¹-COO(AO)ₘ-R²
worin R¹ eine verzweigte oder geradkettige Alkyl- oder Alkenylgruppe mit 5 bis 22, vorzugsweise 7 bis 17 Kohlenstoffatomen, R² eine geradkettige oder verzweigte Alkylkette mit 1 bis 6 C-Atomen, vorzugsweise 1 oder 2 C-Atomen, AO für eine C₂-C₄-Alkylenoxydeinheit und m eine Zahl von 1 bis 20, vorzugsweise 4 bis 12, insbesondere 5 bis 10 bedeutet.

2. Light duty liquid Reinigungsmittel nach Anspruch 1, dadurch gekennzeichnet, daß sie Verbindungen der Formel 1 enthalten, die eine enge Bandbreite des Polyoxalkylierungsgrades aufweisen.

3. Light duty liquid Reinigungsmittel nach Anspruch 1, dadurch gekennzeichnet, daß sie neben den Verbindungen der Formel 1 weitere nichtionische Tenside enthalten.

4. Light duty liquid Reinigungsmittel nach Anspruch 1, dadurch gekennzeichnet, daß sie C₈-C₂₀-Fettsäure-alpha-methylestersulfonate, Alkylethersulfonate oder sek. Alkansulfonate als anionische Tenside enthalten.

5. Light duty liquid Reinigungsmittel nach Anspruch 1, dadurch gekennzeichnet, daß die Gesamtmenge an Tensiden aus 1 bis 50 Gew.-% an nichtionischen und 50 bis 99 Gew.-% an anionischen Tensiden besteht.

6. Light duty liquid Reinigungsmittel nach Anspruch 1, dadurch gekennzeichnet, daß sie insgesamt 15 bis 70 Gew.-% an Tensiden, bezogen auf das Gesamtgewicht des Reinigungsmittels, enthalten.
